# EUROPÄISCHE PATENTSCHRIFT

(11) **EP 3 513 126 B1**
(45) Veröffentlichungstag und Bekanntmachung des Hinweises auf die Patenterteilung: **11.11.2020**
(21) Anmeldenummer: 17777495.7
(22) Anmeldetag: 13.09.2017
(51) Int. Cl.: F24C 15/20

(54) **DUNSTABZUGSVORRICHTUNG MIT MONTAGEBODEN**
EXTRACTOR HOOD WITH INSTALLATION BASE
DISPOSITIF D'ASPIRATION DES ÉMANATIONS AVEC FOND DE MONTAGE

(30) Priorität: 16.09.2016 DE 102016117536
(43) Veröffentlichungstag der Anmeldung: 24.07.2019
(73) Patentinhaber: Berling Aero IP UG (Haftungsbeschränkt), 49479 Ibbenbüren (DE)
(72) Erfinder: BERLING, Udo, 48496 Hopsten (DE)
(74) Vertreter: Geskes, Christoph
(86) Internationale Anmeldenummer: PCT/EP2017/073055
(87) Internationale Veröffentlichungsnummer: WO 2018/050715

(56) Entgegenhaltungen:
- DE-U- 1 883 153

## Beschreibung

Die vorliegende Erfindung bezieht sich auf eine Dunstabzugsvorrichtung, die ein Gehäuse und einen darin angeordneten Lüfter aufweist, wobei der Lüfter einen Abluftstrom durch eine einem Kochfeld zugewandte Ansaugöffnung ansaugt, innerhalb des Gehäuses durch einen Luftführungskanal befördert und durch eine Ausblasöffnung ausbläst. Die Erfindung bezieht sich auch auf einen Küchenhängeschrank.

Die Dunstabzugsvorrichtungen sind in vielfältigen Bauformen und Modellen bekannt. Viele Dunstabzugsvorrichtungen weisen zusätzliche Filter zur Abscheidung von Öl und Fett aus dem Abluftstrom auf. Zusätzlich finden sich auch häufig noch Leuchten zur Ausleuchtung des Kochfeldes in den Dunstabzugsvorrichtungen. Die Dunstabzugsvorrichtungen werden in Küchen meistens über einer Kochstelle eingebaut, um beim Kochen entstehende Dämpfe und Wrasen abzusaugen und nach außen zu führen oder zu filtern und wieder zurück in den Küchenraum zu blasen. Die Dunstabzugsvorrichtungen können als Inselhauben, Kopffreihauben oder Zwischenhauben frei hängend montiert werden. Je nach Haubentyp werden die Dunstabzugsvorrichtungen aber auch als Unterbaugeräte, als Einbaugeräte oder als Lüfterbausteine in Küchenmöbel-Hängeschränke eingebaut, die bereits an der Wand montiert sind. Bei den bekannten Küchenmöbel-Hängeschranken handelt es sich um Kastenmöbel, die aus seitlichen Wangen, einem Boden und einem oberen Abschluss bestehen sowie meistens noch mit einer Rückwand versehen sind. Die Front ist bei Regalen offen oder bei geschlossenen Hängeschränken mit einer schwenkbaren Tür oder einem feststehenden Brett abgedeckt. In den Schrankinnenraum können Fächer oder Regalböden eingebaut sein.

Die aus dem Stand der Technik vorbekannten Küchenmöbel-Hängeschränke sind auf den nachträglichen Einbau von Dunstabzugsvorrichtungen üblicherweise so vorbereitet, dass diese keinen Schrankboden aufweisen. Der Hängeschrank wird also ohne einen Schrankboden angeliefert und aufgehängt, damit danach die Dunstabzugsvorrichtung an die Unterseiten der seitlichen Wangen des Hängeschranks angeschraubt wird. Wegen des fehlenden Bodens sind die für den nachträglichen Anbau von Dunstabzugsvorrichtungen vorbereiteten Hängeschränke für die Nutzung als Schrank nur eingeschränkt brauchbar. Häufig sind im vorderen Teil Gewürzregale in den Hängeschrank eingebaut, die nur eine geringe Tiefe aufweisen. Die übrige Schranktiefe ist dann nicht nutzbar.

Auf diese Weise sind die Hängeschränke der Einbauküchen so gestaltet, dass der für den nachträglichen Einbau der jeweiligen Dunstabzugsvorrichtung erforderliche Freiraum im Möbel freigehalten ist. Gleichwohl muss ein Hängeschrank häufig noch nachbearbeitet werden, um ihn für die Maße der zum Einbau vorgesehenen Dunstabzugsvorrichtung passend zu machen. Das erfolgt beispielsweise, indem Teile eines Hängeschranks abgesägt, abgeschliffen oder ausgeschnitten werden, oder es werden Bauteile angebaut, um Lücken und Schlitze zu schließen. Dies ist immer sehr aufwendig und zeitraubend. Es entstehen auch offene Schnittflächen, in die vom Kochen aufsteigende Feuchtigkeit in das Material des Hängeschranks eindringen und dieses aufquellen lassen kann. Auf Dauer kann der Hängeschrank dadurch unansehnlich und unbrauchbar werden.

Die Montage einer Dunstabzugsvorrichtung läuft üblicherweise so ab, dass zunächst der Hängeschrank an der Wand befestigt wird, um danach die Dunstabzugsvorrichtung am Hängeschrank zu befestigen. Manchmal müssen noch Löcher für Schrauben oder Kabeldurchführungen in das Material des Hängeschranks gebohrt werden. Auch diese Montage ist zeitaufwendig. Da die Dunstabzugsvorrichtung üblicherweise an der Unterseite des Hängeschranks befestigt werden muss, wird meistens ein zweiter Montagemitarbeiter benötigt, der die Dunstabzugsvorrichtung in der Montageposition hält, während ein anderer Montagemitarbeiter die Schrauben einschraubt. Die Montage ist manchmal fehlerhaft, weil die Dunstabzugsvorrichtung schief eingebaut wird, falsche Abstände zur Wand hat, Laufgeräusche erzeugt oder das Material der Wangen bei der Verwendung zu dicker Schrauben aufplatzt. Stand der Technik ist in der DE1883153U zu finden.

Es ist die Aufgabe der vorliegenden Erfindung, die Montage von Dunstabzugsvorrichtungen in Hängeschränken einer Einbauküche zu vereinfachen.

Die Aufgabe wird für eine gattungsgemäße Dunstabzugsvorrichtung gelöst, indem das Gehäuse der Dunstabzugsvorrichtung und ein zur Aufnahme des Gehäuses vorbereiteter Montageboden zueinander korrespondierende Befestigungsteile aufweisen, über die der Montageboden und das Gehäuse der Dunstabzugsvorrichtung miteinander verbindbar sind, und das Gehäuse der Dunstabzugsvorrichtung nach der Montage des Montagebodens zu einem Hängeschrank über die zueinander korrespondierenden Befestigungsteile mit dem Hängeschrank verbunden ist.

Die Aufgabe wird für einen gattungsgemäßen Küchenhängeschrank gelöst, indem der Boden als Montageboden zur Montage einer Dunstabzugsvorrichtung ausgebildet und über zueinander korrespondierenden Befestigungsteile mit einem Gehäuse der Dunstabzugsvorrichtung verbunden ist, wobei der Montageboden, das Gehäuse und/oder die Dunstabzugsvorrichtung nach den kennzeichnenden Merkmalen eines der Ansprüche 1 bis 10 ausgestaltet sind.

Die Montage einer Dunstabzugsvorrichtung in einen Küchenhängeschrank erfolgt, indem die Dunstabzugsvorrichtung zunächst über zueinander korrespondierenden Befestigungsteile mit einem eine Aufnahmeöffnung zur Aufnahme des Gehäuses der Dunstabzugsvorrichtung aufweisenden Montageboden verbunden und der Montageboden sodann mit den seitlichen Wangen und dem oberen Abschluss zu einem Hängeschrank-Korpus zusammengebaut wird, wobei der Montageboden über die zueinander korrespondierenden Befestigungsteile entweder bereits vor dem Zusammenbau zu einem Hängeschrank-Korpus mit dem Gehäuse der Dunstabzugsvorrichtung verbunden ist oder das Gehäuse der Dunstabzugsvorrichtung nach dem Zusammenbau des Hängeschrank-Korpusses mit dem Montageboden verbunden wird.

Der Montageboden wird beim Hersteller des Hängeschrankes angeliefert, der dann den Montageboden mit den Seitenwangen und einem oberen Abschluss zu einem Hängeschrank zusammensetzt. Die Dunstabzugsvorrichtung kann dabei schon vor dem Zusammenbau des Hängeschrankes mit dem Montageboden verbunden sein, oder der Hängeschrank wird vom Möbelhersteller zusammengesetzt, und die Dunstabzugsvorrichtung wird danach in den Montageboden eingesetzt. Die Herstellung des Hängeschrankes bleibt praktisch unverändert, weil Möbelhersteller Kastenmöbel immer so bauen, indem sie Seitenwangen mit dem Boden und dem oberen Abschluss miteinander verbinden. Gerade deshalb ist die Verwendung eines Montagebodens zur Herstellung eines Hängeschrankes für die Verbindung mit einer Dunstabzugsvorrichtung für einen Möbelhersteller ausgesprochen attraktiv. Den Montageboden kann er wie ein herkömmliches Bodenteil in seinem Fertigungsprozess verarbeiten. Der Montageboden weist die Abmessungen auf, wie sie der Möbelhersteller in seinem Fertigungsablauf für die Herstellung des speziellen Hängeschranks benötigt. Die Verarbeitung eines Montagebodens ist für den Möbelhersteller einfacher als die zur Herstellung der Sonderversionen benötigten Teile, die bisher bei Hängeschränken ohne einen Boden für den Anbau einer Dunstabzugsvorrichtung verarbeitet worden sind. Die Verarbeitung des Montagebodens und die Verbindung der Dunstabzugsvorrichtung mit dem Montageboden erfolgen nach industriellen Qualitätsstandards, bei denen handwerkliche Verarbeitungsfehler und Beschädigungen an den Bauteilen praktisch ausgeschlossen sind. Durch die industriell organisierten Verarbeitungsprozesse ist die Verarbeitung auch viel rationeller als bei der herkömmlichen Arbeitsweise.

Indem der Montageboden und die Dunstabzugsvorrichtung über miteinander korrespondierende Befestigungsteile verfügen, ist der Einbau der Dunstabzugsvorrichtung in den Montageboden stark vereinfacht. Unter dem Begriff der miteinander korrespondierenden Befestigungsteile ist zunächst zu verstehen, dass der Montageboden und das Gehäuse der Dunstabzugsvorrichtung von ihrer jeweiligen Raumform her zueinander passen. Die Anlageflächen des Montagebodens und des Gehäuses der Dunstabzugsvorrichtung, die nach der Montage der Dunstabzugsvorrichtung miteinander im Eingriff sind und sich kontaktieren, bilden einen Teil der miteinander korrespondierenden Befestigungsteile. Aus der miteinander korrespondierenden Raumform des Montagebodens und des Gehäuses der Dunstabzugsvorrichtung kann sich bereits eine formschlüssige Anlage der Teile zueinander ergeben. Der Ausschnitt, der in dem Montageboden vorhanden ist, um die von der Dunstabzugsvorrichtung angesaugte Abluft innerhalb des Gehäuses durch die Ebene des Montagebodens zu führen, ist vorteilhaft so gestaltet, dass das Gehäuse mit seinem entsprechenden Abschnitt in den Ausschnitt genau hineinpasst. Als korrespondierende Befestigungsteile können zusätzliche Befestigungshilfsteile verwendet sein, wie Laschen, Vorsprünge, Nasen, Schrauben, Niete, Clipse, Klemmen, Klebstoffe oder andere zur Herstellung einer Verbindung zwischen zwei Bauteilen geeignete Teile, die an zueinander korrespondierenden Stellen des Montagebodens und der Dunstabzugsvorrichtung angeordnet sind. Mit den zusätzlichen Befestigungshilfsteilen kann eine form- und/oder kraftschlüssige Verbindung zwischen dem Montageboden und dem Gehäuse der Dunstabzugsvorrichtung hergestellt werden.

Durch die Verwendung eines Montagebodens sind die für den Anbau einer Dunstabzugsvorrichtung vorbereiteten Hängeschränke nicht mehr unten offen und deshalb nur eingeschränkt nutzbar, der untere Boden ist nunmehr geschlossen und voll als Bodenfläche eines Hängeschrankes nutzbar, soweit der Schrankraum oberhalb des Montagebodens nicht vom Gehäuse der Dunstabzugsvorrichtung beansprucht wird. In den nun geschlossenen Schrankinnenraum können auch keine Wasserdämpfe oder Kochwrasen mehr ohne weiteres eindringen, wodurch sich dessen Nutzbarkeit erhöht.

Da die Dunstabzugsvorrichtung vom Küchenhersteller entweder bereits mit dem Montageboden in den Hängeschrank eingebaut wird oder danach in den Montageboden eingesetzt wird, können aufwendige Montage- und Anpassungsarbeiten am Einbauort der Küchenmöbel entfallen. Der Einbau der Küche wird dadurch erheblich vereinfacht und beschleunigt. Erfindungsgemäß ist es auch möglich, die Dunstabzugsvorrichtung auch erst am Einbauort in den Montageboden einzusetzen, das ist aber weniger effektiv. Zur Montage der Dunstabzugsvorrichtung genügt es, an der gewünschten Stelle den Hängeschrank mit der darin bereits eingebauten Dunstabzugsvorrichtung aufzuhängen. Danach müssen nur noch die Elektroanschlüsse in eine Steckdose eingesteckt werden, und die Dunstabzugsvorrichtung ist betriebsbereit. Eventuelle Beschädigungen des Hängeschranks bei der nachträglichen Befestigung der Dunstabzugsvorrichtung oder Anpassungsarbeiten sind genauso ausgeschlossen wie Montagefehler.

Erfindungsgemäß ist das Gehäuse über Klemm- und/oder Clipsbefestigungen mit dem Montageboden verbunden. Die vorgeschlagenen Klemm- und/oder Clipsbefestigungen ermöglichen eine schnelle und werkzeuglose Montage. Im Reparaturfall kann eine Dunstabzugsvorrichtung auch leicht wieder vom Montageboden getrennt werden. Die Klemm- und/oder Clipsbefestigungen können auch schon an das Gehäuse oder den Montageboden oder Teile des Montagebodens angeformt sein, so dass die Verarbeitung von zusätzlichen Montagehilfsteilen entfällt.

Nach einer Ausgestaltung der Erfindung weist das Gehäuse am Gehäuse selbst eine Verschraubungshilfe auf, über die das Gehäuse mit dem Montageboden verschraubt ist. Die Verschraubungshilfe kann ein Schraubloch oder eine Öse sein, in das eine Schraube eingedreht werden kann. Das Schraubloch oder die Öse kann als Kanal direkt in die Form des Gehäuses integriert sein, was insbesondere dann leicht möglich ist, wenn das Gehäuse als ein Formteil im Spritzgussverfahren beispielsweise aus Kunststoff hergestellt wird. Das Gewinde kann dann nachträglich bei der Herstellung des Gehäuses in das Schraubloch oder in die Öse geschnitten werden, es wird eine Schraubhülse mit Innengewinde in das Schraubloch oder in die Öse eingepresst, oder es wird eine Schraube verwendet, die ein selbstschneidendes Gewinde aufweist. Die Verschraubung kann von der Seite des Gehäuses oder von der entgegengesetzten Seite des Montagebodens her erfolgen. Am Gehäuse können mehrere Verschraubungshilfen ausgebildet sein.

Nach einer Ausgestaltung der Erfindung ist das Gehäuse mit einem Adapterteil verbunden, über das zwischen dem Gehäuse und dem Montageboden eine Verbindung hergestellt ist. Ein Adapterteil kann dazu genutzt werden, um maßliche Differenzen zwischen den Anschlussteilen am Gehäuse und dem Montageboden zu überbrücken. Das Gehäuse kann dadurch mit verschieden bemessenen Montageböden verwendet werden, ohne dafür das Gehäuse selbst verändern zu müssen, was erhebliche Werkzeugkosten verursachen würde. Stattdessen genügt es, ein gesondertes Adapterteil herzustellen und bereit zu halten, das in der Herstellung viel weniger komplex ist als das Gehäuse. Das Adapterteil ist bevorzugt so gestaltet, dass es ohne besondere Werkzeuge mit dem Gehäuse verbunden werden kann. Das kann beispielsweise über formschlüssige Verbindungen erfolgen, die leicht klemmend dimensioniert sind, oder über Klemm- oder Clipsteile, die zur Herstellung einer Verbindung an das Adapterteil angeformt sind oder daran befestigt werden können.

Erfindungsgemäß weist der Montageboden eine Aufnahmeöffnung auf, durch die ein Teil des Gehäuses der Dunstabzugsvorrichtung hindurch geführt ist, so dass sich ein Teil des Gehäuses in der horizontalen Ebene des Montagebodens befindet und ein anderer Teil den Montageboden bis in den Innenraum des Hängeschrankes hinein ragt. Durch die Hindurchführung der Dunstabzugsvorrichtung durch den Montageboden hindurch kann die Dunstabzugsvorrichtung insgesamt höher über dem Kochfeld montiert werden. Der für den Kochenden verfügbare Freiraum über den Töpfen wird größer. Unabhängig davon kann ein Teil der Dunstabzugsvorrichtung aber auch noch nach unten über die Unterseite des Montagebodens hervorstehen, oder es ist auf der Unterseite des Montagebodens eine Abdeckplatte montiert, mit der ein Spalt zwischen dem Gehäuse der Dunstabzugsvorrichtung und dem Montageboden abgedeckt werden kann.

Nach einer Ausgestaltung der Erfindung weist der Montageboden an den Seiten Zapfen auf, die zur Verbindung mit den Seitenteilen des Hängeschranks in dort ausgebildete Bohrungen einsteckbar sind. Über die vorgeschlagenen Zapfen kann der Montageboden auf einfache Weise mit den seitlichen Wangen des Hängeschranks verleimt werden. Da die Zapfen bereits an den Montageboden angeformt sind, entfallen zusätzliche Montagearbeiten.

Nach einer Ausgestaltung der Erfindung weist der Montageboden an zumindest einer Seite ein Hohlprofil auf, das einen Kabelkanal bildet. Der Montageboden kann aus einem Holzbrett, einer Spanplatte oder einer MDF-Platte gebildet sein. Der Montageboden kann auch aus mehreren Teilen zusammengesetzt sein. So ist es beispielsweise möglich, an den Montageboden seitlich eines oder mehrere Hohlprofile anzusetzen oder in das Material des Montagebodens einzusetzen. Die Hohlprofile können auch für den Montageboden einen Rahmen bilden. Wenn ein Hohlprofil verwendet wird, können darin Kabel verlegt sein, um die Dunstabzugsvorrichtung mit wandseitigen Steckern zu verbinden, um darin Stromleitungen für Leuchtmittel zu verlegen oder um Verbindungsleitungen zu Kontaktschaltern an Fenstern oder Verbindungskabel zu Mauerkästen zu verlegen. Bei einstückigen Montageböden, beispielsweise aus Vollholz oder Spanplatten, kann der Kabelkanal natürlich auch als Hohlraum direkt in den Montageboden gebohrt oder gefräst sein, in diesem Fall bildet der Montageboden selbst das Hohlprofil aus.

Nach einer Ausgestaltung der Erfindung ist der Montageboden mit einem Kabelbaum versehen, über den die Dunstabzugsvorrichtung an eine Stromversorgung anschließbar ist. Der Einbau der Dunstabzugsvorrichtung in den Montageboden kann erheblich vereinfacht werden, wenn in den Montageboden bei der Montage bereits ein Kabelbaum eingelegt ist oder dieser nachträglich eingelegt werden kann, der bereits die erforderlichen Anschluss- und Verbindungskabel mit entsprechenden Steckern enthält. Über den Kabelbaum kann die Dunstabzugsvorrichtung an eine Stromversorgung angeschlossen werden, es ist aber auch möglich, die Dunstabzugsvorrichtung mit Leuchten, Kontaktschaltern an Fenstern und/oder Mauerkästen zu verbinden.

Nach einer Ausgestaltung der Erfindung sind an dem Montageboden Leuchtmittel montiert. Es ist vorteilhaft, an dem Montageboden Leuchtmittel vorzusehen, da dadurch das Volumen des Gehäuses der Dunstabzugsvorrichtung erheblich verkleinert werden kann. Da die Dunstabzugsvorrichtung so gebaut werden kann, dass sie nur noch die Abluft absaugt und ableitet, wird diese kompakter als herkömmliche Dunstabzugsvorrichtungen. Die Leuchtmittel können dann auf der Unterseite des Montagebodens angebracht werden, oder die Leuchtmittel werden in den Montageboden eingebaut. Bei kompakten LED-Leuchtmitteln können diese innerhalb der Raumform des Montagebodens oder auch leicht überstehend angeordnet sein. Die Leuchtmittel können durch den Montageboden oder entsprechende Kabelkanäle mit der Elektronik der Dunstabzugsvorrichtung verbunden sein.

Nach einer Ausgestaltung der Erfindung ist an dem Montageboden ein Bedienfeld montiert. Da die Dunstabzugsvorrichtung so hoch in dem Montageboden montiert sein kann, dass nach unten keine Bauteile mehr über die Unterseite des Montagebodens vorstehen, ist es bedienungsfreundlich, wenn das Bedienfeld am Montageboden montiert wird. Das am Montageboden montierte Bedienfeld kann außerdem über eine entsprechende Verkabelung leicht mit der Dunstabzugsvorrichtung verbunden werden. Das Bedienfeld kann in die Raumform des Montagebodens eingelassen sein, oder es kann über dieses hervorstehen. Das Bedienfeld kann auch motorisch oder manuell ausklappbar ausgestaltet sein.

Nach einer Ausgestaltung der Erfindung weist der Montageboden eine oder mehrere Glasplatten auf, die in einen metallischen Rahmen eingesetzt sind. Der Montageboden kann auf der Unter- und/oder Oberseite eine Glasplatte aufweisen, was optisch sehr ansprechend ist, insbesondere wenn diese mattiert oder farbig gestaltet sind. Um eine Verbindung zu dem Hängeschrank herzustellen, ist es vorteilhaft, einen metallischen Rahmen zu verwenden, weil über diesen die auf den Hängeschrank einwirkenden Kräfte besser aufgenommen und verteilt werden können. Die Glasplatten bleiben dann frei von mechanischen Lasten. Die Glasplatten ermöglichen es, im Innenraum Leuchtmittel anzuordnen, durch die dann der Montageboden nach unten und/oder in den Hängeschrank hinein leuchten kann.

Nach einer Ausgestaltung der Erfindung handelt es sich bei dem Lüfter um einen in dem Gehäuse angeordneten Radiallüfter, der den Abluftstrom durch eine zentrale Ansaugöffnung in axialer Richtung ansaugt, an Mündungsöffnungen zwischen den Luftschaufeln in einen den Radiallüfter ringförmig umschließenden Luftführungskanal in radialer Richtung ausbläst und der Abluftstrom entlang einer Seitenwand des Luftführungskanals wieder in eine axiale Richtung umgelenkt wird. Ein Radiallüfter weist den Vorteil auf, bei kompakten Abmessungen besonders leistungsfähig Abluft absaugen und dabei Fettpartikel abscheiden zu können. Bei der vorstehend beschriebenen Bauweise des Radiallüfters weist dieser eine runde Querschnittsform auf, die leicht auch an kleinere Schrankmaße angepasst werden kann. Der Radiallüfter ist auf einfache Weise mit einem aufgesetzten Aktivkohlefilter kombinierbar, so dass der Radiallüfter auch gut im Umluftbetrieb verwendbar ist. Das Gehäuse des vorstehend beschriebenen Radiallüfters kann einstückig ausgebildet werden, wodurch der Anbau einer solchen Dunstabzugsvorrichtung an den Montageboden stark vereinfacht ist. Da die Ansaugung des Radiallüfters nur über eine einzige runde Ansaugöffnung erfolgt, kann die entsprechende Ausnehmung im Montageboden zur Durchleitung der Abluft entsprechend kompakt gehalten werden. Am Montageboden bleiben dadurch noch erhebliche Flächenanteile frei, um dort an der Außenseite Leuchtmittel und/oder ein Bedienfeld anordnen zu können. Im Schrankinnenraum bleibt mehr Volumen frei, um den Schrank zur Lagerung von Küchenutensilien nutzen zu können.

Weitere Abwandlungen und Ausgestaltungen der Erfindung lassen sich der nachfolgenden gegenständlichen Beschreibung und den Zeichnungen entnehmen.

Die Erfindung soll nun anhand eines Ausführungsbeispiels näher beschrieben werden. Es zeigen:
- Fig. 1:: eine Ansicht von oben auf einen Montageboden mit einem damit verbundenen Gehäuse einer Dunstabzugsvorrichtung,
- Fig. 2:: eine frontale Schnittansicht auf einen Montageboden mit einer Dunstabzugsvorrichtung in einem Hängeschrank,
- Fig. 3:: eine Seitenansicht eines im Hängeschrank eingebauten Montagebodens mit Dunstabzugsvorrichtung, und
- Fig. 4:: eine Schnittansicht auf eine Dunstabzugsvorrichtung.

In Figur 1 ist eine Ansicht von oben auf eine Dunstabzugsvorrichtung 2 gezeigt, deren Gehäuse 4 auf einem Montageboden 6 montiert ist. Der Montageboden verfügt über einen metallischen Rahmen 8, der aus zwei Längs- und zwei Querprofilen zusammengesetzt ist. An den Querprofilen befinden sich an den Seiten Zapfen 10, mit denen der Montageboden 6 mit anderen Bauteilen eines Hängeschranks verbindbar ist. Der mittlere Bereich des Montagebodens 6 kann beispielsweise aus einer Glasplatte 12 bestehen. Die Glasplatte 12 kann von der Seite her von Lichtelementen angestrahlt sein, die sich in Profilen des Rahmens 8 befinden.

In Figur 2 ist dargestellt, wie die Dunstabzugsvorrichtung 2 mit dem Montageboden 6 in einen Hängeschrank 14 eingebaut sein könnte. Der Hängeschrank 14 ist nur durch einfache Umrissstriche angedeutet. Die Ansaugöffnung 16 der Dunstabzugsvorrichtung 2 steht nach unten über die nach unten weisender Oberfläche des Montagebodens 6 vor. Der Montageboden 6 und die Dunstabzugsvorrichtung 2 sind über entsprechende Befestigungsteile miteinander verbunden. Diese sind im Ausführungsbeispiel nicht mehr dargestellt.

In Figur 3 ist die in einen Hängeschrank 14 eingebaute Dunstabzugsvorrichtung 2 aus einer Ansicht von der Seite gezeigt. In den Figuren 2 und 3 ist erkennbar, dass auf die Dunstabzugsvorrichtung 2 noch Filterelemente 18 aufgesetzt sind, die die Abluft in den Innenraum des Hängeschranks 14 ausblasen. Bei Einsatz der Filterelemente 18 kann die Dunstabzugsvorrichtung 2 im Umluftbetrieb betrieben werden, wobei die Filterelemente 18 dann vorrangig dazu dienen, Geruchsmoleküle aus Abluftstrom herauszufiltern. Die Dunstabzugsvorrichtung 2 kann abweichend vom Ausführungsbeispiel in den Figuren 2 und 3 natürlich auch an eine wandseitige Abluftöffnung angeschlossen werden, so dass der Abluftstrom aus der Dunstabzugsvorrichtung 2 direkt nach außen geblasen wird.

In der vergrößerten Ansicht einer Dunstabzugsvorrichtung 2 in Figur 4, die einer Vergrößerung des Kreises A aus der Figur 2 entspricht, ist erkennbar, dass der Montageboden 6 eine Aufnahmeöffnung 20 aufweist. In der Schnittansicht in Figur 4 ist erkennbar, dass ein Teil des Gehäuses 4 der Dunstabzugsvorrichtung 2 durch die Aufnahmeöffnung 20 des Montagebodens 6 hindurchgeführt ist.

In den Figuren ist auch erkennbar, dass es sich bei der Dunstabzugsvorrichtung 2 um einen Radiallüfter 22 handelt, der einen Abluftstrom mit seinen Luftschaufeln 24 im Bereich der Mündungsöffnungen 28 in einen ringförmigen, den Radiallüfter 22 umgebenden Luftführungskanal 26 ausbläst. Der aus den Mündungsöffnungen 28 austretende Abluftstrom wird von der Seitenwand 30 aus einer radialen Strömungsrichtung in eine annährend axiale Strömungsrichtung umgelenkt. Bei der Umlenkung werden Öl- und Fettpartikel abgeschieden, die sich in der Aufwandwanne 32 sammeln.

## Patentansprüche

1. System aus einer Dunstabzugsvorrichtung (2), die ein Gehäuse (4) und einen darin angeordneten Lüfter aufweist, wobei der Lüfter einen Abluftstrom durch eine einem Kochfeld zugewandte Ansaugöffnung ansaugt, innerhalb des Gehäuses durch einen Luftführungskanal befördert und durch eine Ausblasöffnung ausbläst, und einem zur Bildung des Bodens in einem Hängeschrank einsetzbarem Montageboden (6), **dadurch gekennzeichnet, dass** das Gehäuse (4) der Dunstabzugsvorrichtung (2) und der zur Aufnahme des Gehäuses (4) vorbereitete Montageboden (6) zueinander korrespondierende Befestigungsteile in Form von Klemm- und/oder Clipsbefestigungen aufweisen, über die der Montageboden (6) und das Gehäuse (4) der Dunstabzugsvorrichtung (2) miteinander verbindbar sind, und das Gehäuse (4) der Dunstabzugsvorrichtung (2) nach der Montage des Montagebodens (6) zu einem Hängeschrank (14) über die zueinander korrespondierenden Befestigungsteile mit dem Montageboden (6) verbunden ist, und wobei der Montageboden (6) eine Aufnahmeöffnung (20) aufweist, durch die ein Teil des Gehäuses (4) der Dunstabzugsvorrichtung (2) hindurch geführt ist, so dass sich ein Teil des Gehäuses (4) in der horizontalen Ebene des Montagebodens (6) befindet und ein anderer Teil bis in den Innenraum des Hängeschrankes (14) hinein ragt.

2. System nach Anspruch 1, **dadurch gekennzeichnet, dass** das Gehäuse (4) am Gehäuse (4) selbst eine Verschraubungshilfe aufweist, über die das Gehäuse (4) mit dem Montageboden (6) verschraubt ist.

3. System nach einem oder mehreren der vorhergehenden Ansprüche, **dadurch gekennzeichnet, dass** das Gehäuse (4) mit einem Adapterteil verbunden ist, über das zwischen dem Gehäuse (4) und dem Montageboden (6) eine Verbindung hergestellt ist.

4. System nach einem der vorhergehenden Ansprüche, **dadurch gekennzeichnet, dass** der Montageboden (6) an den Seiten Zapfen (10) aufweist, die zur Verbindung mit den Seitenteilen des Hängeschranks (14) in dort ausgebildete Bohrungen einsteckbar sind.

5. System nach einem der vorhergehenden Ansprüche, **dadurch gekennzeichnet, dass** der Montageboden (6) an zumindest einer Seite ein Hohlprofil aufweist, das einen Kabelkanal bildet.

6. System nach einem der vorhergehenden Ansprüche, **dadurch gekennzeichnet, dass** der Montageboden (6) mit einem Kabelbaum versehen ist, über den die Dunstabzugsvorrichtung (2) an eine Stromversorgung anschließbar ist.

7. System nach einem der vorhergehenden Ansprüche, **dadurch gekennzeichnet, dass** an dem Montageboden (6) Leuchtmittel montiert sind.

8. System nach einem der vorhergehenden Ansprüche, **dadurch gekennzeichnet, dass** an dem Montageboden (6) ein Bedienfeld montiert ist.

9. System nach einem der vorhergehenden Ansprüche, **dadurch gekennzeichnet, dass** der Montageboden (6) eine oder mehrere Glasplatten (12) aufweist, die in einen metallischen Rahmen (8) eingesetzt sind.

10. System nach einem der vorhergehenden Ansprüche, **dadurch gekennzeichnet, dass** es sich bei dem Lüfter um einen in dem Gehäuse (4) angeordneten Radiallüfter (22) handelt, der den Abluftstrom durch eine zentrale Ansaugöffnung (16) in axialer Richtung ansaugt, an Mündungsöffnungen (28) zwischen den Luftschaufeln (24) in einen den Radiallüfter (22) ringförmig umschließenden Luftführungskanal (26) in radialer Richtung ausbläst und der Abluftstrom entlang einer Seitenwand (30) des Luftführungskanals (26) wieder in eine axiale Richtung umgelenkt wird.

11. Küchenhängeschrank (14) mit seitlichen Wangen, einem Boden und einem oberen Abschluss, **dadurch gekennzeichnet, dass** der Boden als Montageboden (6) zur Montage einer Dunstabzugsvorrichtung (2) ausgebildet und über zueinander korrespondierenden Befestigungsteile mit einem Gehäuse (4) der Dunstabzugsvorrichtung (2) verbunden ist, wobei der Montageboden (6), das Gehäuse (4) und/oder die Dunstabzugsvorrichtung (2) nach den kennzeichnenden Merkmalen eines der Ansprüche 1 bis 10 ausgestaltet sind.

## Claims

1. System comprising an extractor hood (2) which has a housing (4) and a fan arranged therein, wherein the fan sucks in an exhaust air flow through a suction opening facing a cooking hob, conveys it within the housing through an air duct and blows it out through a blow-out opening, and a mounting base (6) which can be used to form the base in a wall cabinet, **characterized in that** the housing (4) of the extractor hood (2) and the mounting base (6) prepared for receptacle of the housing (4) have mutually corresponding fastening parts in the form of clamping and/or clip fastenings, via which the mounting base (6) and the housing (4) of the extractor hood (2) can be connected to one another, and the housing (4) of the extractor hood (2) is connected to the mounting base (6) after the mounting base (6) has been assembled to form a wall cabinet (14) via the mutually corresponding fastening parts, and wherein the mounting base (6) has a receiving opening (20) through which a part of the housing (4) of the extractor hood (2) is passed, so that one part of the housing (4) is located in the horizontal plane of the mounting base (6) and another part projects into the interior of the wall cabinet (14).

2. System according to claim 1, **characterized in that** the housing (4) has a screwing aid on the housing (4) itself, via which the housing (4) is screwed to the mounting base (6).

3. System according to one or more of the preceding claims, **characterized in that** the housing (4) is connected to an adapter part, via which a connection is established between the housing (4) and the mounting base (6).

4. System according to one of the preceding claims, **characterized in that** the mounting base (6) has pins (10) on the sides, which can be inserted into bores formed therein for connection with the side parts of the wall cabinet (14).

5. System according to one of the preceding claims, **characterized in that** the mounting base (6) has a hollow profile on at least one side which forms a cable duct.

6. System according to one of the preceding claims, **characterized in that** the mounting base (6) is provided with a cable harness, via which the extractor hood (2) can be connected to a power supply.

7. System according to one of the previous claims, **characterized in that** light sources are mounted on the mounting base (6).

8. System according to one of the preceding claims, **characterized in that** a control panel is mounted on the mounting base (6).

9. System according to one of the preceding claims, **characterized in that** the mounting base (6) comprises one or more glass plates (12) inserted in a metallic frame (8).

10. System according to one of the preceding claims, **characterized in that** the fan is a radial fan (22) arranged in the housing (4), which sucks in the exhaust air flow in an axial direction through a central suction opening (16), blows out in a radial direction at mouth openings (28) between the air blades (24) into an air duct (26) surrounding the radial fan (22) in an annular manner and the exhaust air flow is deflected again in an axial direction along a side wall (30) of the air duct (26).

11. Kitchen wall cabinet (14) with lateral sides, a base and a top closure, **characterized in that** the base is designed as a mounting base (6) for mounting an extractor hood (2) and is connected to a housing (4) of the extractor hood (2) via mutually corresponding fastening parts, wherein the mounting base (6), the housing (4) and/or the extractor hood (2) are designed according to the characterising features of one of claims 1 to 10.

## Revendications

1. Système constitué d'un dispositif d'évacuation de fumée (2) qui possède un boîtier (4) et un ventilateur monté à l'intérieur, dans lequel le ventilateur aspire un flux d'air vicié par une ouverture d'aspiration orientée vers une table de cuisson, le transporte à l'intérieur du boîtier dans un canal de conduite d'air et l'évacue par une ouverture d'évacuation, et d'un fond de montage (6) pouvant être installé dans une armoire suspendue pour former le fond, **caractérisé en ce que** le boîtier (4) du dispositif d'évacuation de fumée (2) et le fond de montage (6) préparé pour recevoir le boîtier (4) possèdent des éléments de fixation correspondant entre eux sous forme de fixations par serrage et/ou par enclipsage, par lesquels le fond de montage (6) et le boîtier (4) du dispositif d'évacuation de fumée (2) peuvent être reliés entre eux, et le boîtier (4) du dispositif d'évacuation de fumée (2) peut être relié avec le fond de montage (6) après le montage du fond de montage (6) dans une armoire suspendue à l'aide des éléments de fixation correspondant entre eux, et dans lequel le fond de montage (6) possède un orifice de réception (20) à travers lequel une partie du boîtier (4) du dispositif d'évacuation de fumée (2) est inséré, de sorte qu'une partie du boîtier (4) se trouve dans le plan horizontal du fond de montage (6) et une partie pénètre à l'intérieur de l'armoire suspendue (14).

2. Système selon la revendication 1, **caractérisé en ce que** le boîtier (4) présente sur lui-même un dispositif de vissage à l'aide duquel le boîtier (4) est vissé avec le fond de montage (6).

3. Système selon une ou plusieurs des revendications précédentes, **caractérisé en ce que** le boîtier (4) est relié à un élément d'adaptation à l'aide duquel une liaison est établie entre le boîtier (4) et le fond de montage (6).

4. Système selon une des revendications précédentes, **caractérisé en ce que** le fond de montage (6) possède sur les côtés des tenons (10) qui peuvent être insérés, pour établir une liaison avec les parties latérales de l'armoire suspendue (14), dans des orifices ménagés dans celles-ci.

5. Système selon une des revendications précédentes, **caractérisé en ce que** le fond de montage (6) possède sur au moins un côté un profilé creux qui forme un conduit de câbles.

6. Système selon une des revendications précédentes, **caractérisé en ce que** le fond de montage (6) est doté d'un faisceau de câblage par lequel le dispositif d'évacuation de fumée (2) peut être connecté à une alimentation électrique.

7. Système selon une des revendications précédentes, **caractérisé en ce que** des luminaires sont montés sur le fond de montage (6).

8. Système selon une des revendications précédentes, **caractérisé en ce qu'**un panneau de commande est monté sur le fond de montage (6).

9. Système selon une des revendications précédentes, **caractérisé en ce que** le fond de montage (6) possède une ou plusieurs plaques de verre (12) qui sont insérées dans un cadre métallique (8).

10. Système selon une des revendications précédentes, **caractérisé en ce que** le ventilateur est un ventilateur radial (22) installé dans le boîtier (4) qui aspire le flux d'air vicié dans une direction axiale par une ouverture d'aspiration centrale (16), et l'évacue dans une direction radiale au niveau d'embouchures (28) placées entre les pales d'aération (24), dans un canal de conduite d'air (26) entourant le ventilateur radial (22), et que le flux d'air vicié est dévié à nouveau dans une direction axiale le long d'une paroi latérale (30) du canal de conduite d'air (26).

11. Armoire suspendue de cuisine (14) possédant des panneaux latéraux, un fond et une face supérieure, **caractérisée en ce que** le fond est conçu comme un fond de montage (6) pour monter un dispositif d'évacuation de fumée (2) et est relié à un boîtier (4) du dispositif d'évacuation de fumée (2) par des éléments de fixation correspondant entre eux, le fond de montage (6), le boîtier (4) et/ou le dispositif d'évacuation de fumée (2) étant constitués selon les caractéristiques d'une des revendications 1 à 10.
